# EUROPÄISCHE PATENTSCHRIFT

(11) **EP 0 400 105 B1**
(45) Veröffentlichungstag und Bekanntmachung des Hinweises auf die Patenterteilung: **18.03.1992**
(21) Anmeldenummer: 89909549.1
(22) Anmeldetag: 23.08.1989
(51) Int. Cl.: A63B 39/02

(54) **VORRICHTUNG ZUR AUFBEWAHRUNG VON TENNISBÄLLEN**
DEVICE FOR STORING TENNIS BALLS
DISPOSITIF POUR STOCKER DES BALLES DE TENNIS

(30) Priorität: 25.08.1988 DE 8811383 U
(43) Veröffentlichungstag der Anmeldung: 05.12.1990
(73) Patentinhaber: PMC Patents Management & Consulting (Luxembourg) Holding S.A., 2419 Luxembourg (LU)
(72) Erfinder: EGLOFFSTEIN, Nicole, D-8901 Stadtbergen (DE); WILD, Johann, K., D-8900 Augsburg (DE)
(74) Vertreter: Tetzner, Volkmar, Dr.-Ing. Dr. jur.
(86) Internationale Anmeldenummer: EP8900995
(87) Internationale Veröffentlichungsnummer: WO9001973

(56) Entgegenhaltungen:
- DE-U- 8 702 822
- US-A- 3 888 347
- US-A- 4 428 478

## Beschreibung

Die Erfindung betrifft eine Vorrichtung (entsprechend dem Oberbegriff des Anspruches 1) zur Aufbewahrung von Tennisbällen unter Druck.

Eine Vorrichtung entsprechend dem Oberbegriff des Anspruches 1 ist beispielsweise durch die DE-U-8702 822 bekannt. Das Pumpengehäuse dieser Vorrichtung ist mit sehr kleinem Abstand dicht neben dem rohrförmigen Behälter angeordnet, wobei der Pumpengriff im eingeschobenen Zustand etwa in der Mitte des Behälters endet. Bedingt durch diese Konstruktion ist das Halten der Vorrichtung mühsam und das Pumpen mit einer beträchtlichen Verletzungsgefahr behaftet (Einklemmen der Finger zwischen Pumpengriff und Behälter).

Dieselben Nachteile weist auch die aus der US-A-3888 347 bekannte Vorrichtung auf, bei der das Pumpengehäuse unmittelbar, ohne Abstand, neben dem Behälter angeordnet ist, wobei der Pumpengriff im eingeschobenen Zustand gleichfalls etwa in der Mitte des Behälters endet.

Der Erfindung liegt daher die Aufgabe zugrunde, eine Vorrichtung entsprechend dem Oberbegriff des Anspruches 1 auszubilden, daß - bei zugleich einfacher, kostengünstiger Herstellung - ein bequemes Halten der Vorrichtung sowie ein leichtes und gefahrloses Pumpen möglich ist.

Diese Aufgabe wird erfindungsgemäß durch das kennzeichnende Merkmal des Anspruches 1 gelöst.

Zweckmäßige Ausgestaltungen der Erfindurig sind Gegenstand der Unteransprüche.

Ein Ausführungsbeispiel der Erfindung ist in der Zeichnung veranschaulicht. Es zeigen
Fig.1 einen Längsschnïtt durch die Vorrichtung,
Fig.2 bis 4 Schnitte längs der Linie II - II, III - III bzw. IV - IV,
Fig. 5 und 6 Einzelheiten ( in vergrößertem Maßstab) der Details V bzw. VI gemäß Fig. 1,
Fig. 7 eine Aufsicht auf das Detail gemäß Fig. 6.

Die in der Zeichnung veranschaulichte erfindungsgemäße Vorrichtung zur Aufbewahrung von Tennisbällen unter Druck enthält einen rohrförmigen Behälter 1 sowie eine Kolbenpumpe 2.

Die Längsachse 3 des Behälters 1 ist im mittleren Bereich der Höhe des Behälters abgeknickt, wobei der obere Abschnitt 1a des Behälters 1 parallel zur Achse 4 des Pumpengehäuses 5 der Kolbenpumpe 2 verläuft, während der untere Abschnitt 1b des Behälters 1 einen spitzen Winkel mit der Achse 4 des Pumpengehäuses 5 bildet.

Das Pumpengehäuse der Kolbenpumpe 2 ist in ausreichendem Abstand vom Behälter 1 angeordnet, so daß zwischen dem Pumpengehäuse 5 und dem Behälter 1 eine Handdurchgrifföffnung 6 vorhanden ist, die sich - bedingt durch die erläuterte abgeknickte Form der Längsachse 3 des Behälters 1 - nach oben zu erweitert.

Das Pumpengehäuse 5 der Kolbenpumpe 2 ist sowohl am unteren Ende (über einen gemeinsamen Schraugewindeansatz 7 sowie zusätzlich über einen schmalen Steg 8) als auch am oberen Ende (über Stege 9, 10) mit dem Behälter 1 verbunden. Das Pumpengehäuse 5 und der Behälter 1 werden zweckmäßig einteilig im Spritzgußverfahren aus schlagfestem Kunststoff hergestellt.

Der Behälter 1 ist am oberen Ende mit einem schraubbaren Verschlußdeckel 11 versehen. Am unteren Ende ist der Behälter 1 durch einen schraubbaren Boden 12 abgeschlossen. Der Durchmesser dieses Bodens 12 ist dabei etwas größer als die Summe der Durchmesser des Behälters 1 und des Pumpengehäuses 5, so daß die vertikale Projektion des Pumpengehäuses 5 innerhalb des Grundrisses des Bodens 12 liegt.

Die Kolbenpumpe 2 enthält einen Kolben 13, der am unteren Ende einer Kolbenstange 14 befestigt ist, die am oberen Ende einen Pumpengriff 15 aufweist. Das Pumpengehäuse 5 ist am oberen Ende durch einen Schraubdeckel 16 abgeschlossen, durch den die Kolbenstange 14 gleitbeweglich hindurchgeführt ist. Die Kolbenstange 14 ist an ihrem Umfang profiliert ausgebildet (vgl. Fig.2), so daß zwischen den Stegen 14a der Kolbenstange 14 Längskanäle 17 gebildet werden, über die beim Ansprechen eines im Kolben 13 vorgesehenen Sicherheitsventiles 18 Luft durch die zur Gleitführung der Kolbenstange 14 dienende Bohrung des Schraubdeckels 16 entweichen kann.

Unmittelbar an den Boden 19 des Pumpendruckraumes 20 ist ein Rückschlagventil 21 angesetzt. Es enthält einen zum Pumpendruckraum 20 hin offenen, becherförmigen Ventilkörper 22, dessen Umfangswandung wenigstens eine Luftdurchtrittsöffnung 23 enthält, die nach außen durch eine elastische Manschette 24 abgedeckt ist.

Der in Fig.5 in seinen Einzelheiten veranschaulichte Kolben 13 der Kolbenpumpe 2 enthält einen Dichtungsring 25, der in einer von zwei Flanschen 26, 27 begrenzten Nut 28 angeordnet ist, die eine konische Innenwand 29 aufweist.

Das im Kolben 13 angeordnete Sicherheitsventil 18 enthält einen Ventilkörper 30, der durch eine Feder 31 auf den Ventilsitz 32 gedrückt wird. In der die Feder 31 umschließenden Wandung befindet sich eine Luftdurchtrittsöffnung 33.

Zwischen dem Verschlußdeckel 11 und dem Behälter 1 ist ein Dichtungsring 34 angeordnet, der in einer Nut 35 des Behälters 1 vorgeshen ist.

Zur Bildung eines Entlüftungsventils ist das Schraubgewinde 36 des Behälters 1 mit wenigstens einem parallel zur Längsachse 3 verlaufenden Entlüftungskanal 37 versehen, dessen Funktion noch näher erläutert wird.

Der Behälter 1 und der Verschlußdeckel 11 sind mit Anschlägen 38 bzw. 39 versehen, die die Drehbewegung des Verschlußdeckels 11 in der Schließstellung begrenzen.

Der kalottenförmig ausgebildete Verschlußdeckel 11 ist an seiner Außenseite mit Rippen 40 versehen, die als Griffhilfen dienen und ein müheloses festes Zudrehen des Deckels (bis zur Anschlagstellung) ermöglichen.

Zwischen dem Boden 12 und dem Schraubgewindeansatz 7 von Behälter und Pumpengehäuse 5 ist gleichfalls ein Dichtungsring 41 vorgesehen. Der kalottenförmig ausgebildete Boden 12 ist an seiner Außenseite mit Rippen 42 versehen, die als Standfüße dienen.

Die Außenwandung des Pumpengehäuses 5 weist eine Profilïerung 5a auf, durch die die Griffigkeit des als Haltegriff ausgebildeten Pumpengehäuses 5 erhöht wïrd.

Ebenso wie der einteilig mit dem Pumpengehäuse 5 hergestellte Behälter 1 sind auch der Verschlußdeckel 11, der Boden 12, der einteilig mit der Kolbenstange 14 hergestellte Pumpengriff 15 sowie der Schraubdeckel 16 des Pumpengehäuses 5 im Spritzgußverfahren aus schlagfestem Kunststoff hergestellt.

Der Kolben 13 wird zweckmäßig aus einem gut gleitfähigen Kunststoff hoher Abriebfestigkeit hergestellt.

Die Funktion der erfindungsgemäßen Vorrichtung ist folgendermaßen :

Nach Öffnen des Verschlußdeckels 11 können mehrere Tennisbälle in den Behälter 1 eingelegt werden (zweckmäßig ist der Behälter 1 in seiner Größe so dimensioniert, daß er vier Tennisbälle aufnimmt, nachdem Tennisbälle überwiegend in Druckdosen mit vier Bällen Inhalt verkauft werden). Nach dem Schließen des Verschlußdeckels 11 wird dann die Kolbenpumpe 2 mit dem Pumpengriff 15 betätigt. Hierbei hält der Benutzer die Vorrichtung am Pumpengehäuse 5, das einen bequemen und sicheren Haltegriff bildet. Da der Pumpengriff 15 auch im eingeschobenen Zustand über den Behälter 1 vorsteht, ist ein sicheres Pumpen ohne jede Verletzungsgefahr gewährleistet.

Bewegt sich beim Pumpvorgang der Kolben 13 abwärts, so wird der Dichtungsring 25 in den verengten oberen Teil der Nut 28 gedrückt und hierdurch der Gleitspalt am Umfang des Flansches 26 abgedichtet. Die Luft wird infolgedessen aus dem Pumpendruckraum 20 durch das Rückschlagventil 21 in das Innere des Behälters 1 gedrückt. Bei der Aufwärtsbewegung des Kolbens 13 befindet sich der Dichtungsring 25 im unteren, weiteren Teil der Nut 28, so daß Luft in den Pumpendruckraum 20 nachströmen kann.

Hat dann nach einigen Pumpbewegungen der Druck im Behälter 1 den vorgesehenen Wert erreicht (und zwar zweckmäßig den Wert, unter dem Tennisbälle fabrikneu in Dosen druckverpackt sind), so öffnet bei einer weiteren Pumpbewegung das im Kolben 13 vorgesehene Sicherheitsventil 18. Der Ventilkörper 30 hebt sich vom Ventilsitz 32 ab und läßt Luft aus dem Pumpendruckraum 20 über die Luftdurchtrittsöffnung 33 und die Längskanäle 17 der Kolbenstange 14 nach außen abströmen. Das hierbei auftretende Geräusch zeigt dem Benutzer an, daß der für die Aufbewahrung der Tennisbälle optimale Druck erreicht ist.

Um die Tennisbälle aus dem Behälter 1 zu entnehmen, genügt es, den Verschlußdeckel 11 im Öffnungssinne zu drehen. Nach einer ersten Teildrehung des Verschlußdekkels 11 wird über die Entlüftungskanäle 37 eine Entlüftungsverbindung zwischen dem Innenraum des Behälters 1 und der äußeren Atmosphäre hergestellt, durch die der Überdruck im Behälter abgebaut wird, noch ehe der Verschlußdeckel 11 abgenommen werden kann (ein evtl. gefährliches Wegfliegen des Verschlußdeckels unter der Wirkung des inneren Überdruckes ist daher selbst bei raschem Lösen des Verschlußdeckels ausgeschlossen).

Erst nach einer weiteren Teildrehung des Verschlußdekkels 11 (nachdem der Überdruck im Behälter bereits abgebaut ist), ist ein Abnehmen des Verschlußdeckels 11 möglich.

Die erfindungsgemäße Vorrichtung zeichnet sich damit durch eine sehr bequeme und benutzerfreundliche Handhabung aus. Das Pumpengehäuse 5 bildet dabei nicht nur einen sicheren Haltegriff beim Pumpvorgang sowie beim Einlegen und Entnehmen der Tennisbälle, sondern ermöglicht auch ein bequemes Tragen der Vorrichtung beim Gang zum und vom Tennisplatz.

Die Aufbewahrung der Tennisbälle unter optimalem Druck vermeidet z.B. nach dem erstmaligen Öffnen von druckverpackten Tennisbällen oder nach längerer Lagerzeit von Tennisbällen den sonst unvermeidlichen Qualitätsverlust, da die Luft bzw. das Gas im Tennisball durch die Poren der Gummihülle relativ rasch diffundiert (dies sogar, ohne mit den Bällen gespielt zu haben).

Dieser sonst unvermeidliche Druckverlust ändert das Sprungverhalten von Tennisbällen ständig derart stark, daß zwangsläufig die gesamte Schlagkoordination eines Spielers ungünstig beeinflußt wird.

Durch die Aufbewahrung der Tennisbälle unter Druck in dem erfindungsgemäßen Behälter wird die Diffusion von Luft bzw. Gas aus den Tennisbällen vermieden und die Tennisbälle behalten eine gleichbleibende, perfekte Bespielbarkeit. Damit wird ein konstantes Sprungverhalten der Tennisbälle und somit eine ungestörte Schlagkoordination ermöglicht. Außerdem wird die faktische Lebensdauer von Tennisbällen besonders bei nicht sehr häufig spielenden Tennisspielern beträchtlich erhöht. Zudem wird durch die gleichbleibend optimale Bespielbarkeit der Tennisbälle der Tennisarm von Spielern weitgehend geschont.

Die konstruktive Gestaltung der Vorrichtung besitzt schließlich auch hinsichtlich Fertigung, Montage und Wartung wesentliche Vorzüge. So ist das Sicherheitsventil 18 nach Lösen des Schraubdeckels 16 und Herausziehen der Kolbenstange 14 bequem zugänglïch. Das Rückschlagventil 21 kann im Bedarfsfalle durch einfaches Abschrauben des Bodens 12 überprüft und gegebenenfalls gewechselt werden.

## Patentansprüche

1. Vorrichtung zur Aufbewahrung von Tennisbällen unter Druck, enthaltend
a) einen rohrförmigen Behälter (1), der an wenigstens einem Ende mit einem schraubbaren Verschlußdeckel (11) versehen ist,
b) eine Kolbenpumpe (2) mit einem neben dem Behälter (1) angeordneten und mit dem einen Endbereich des Behälters verbundenen Pumpengehäuse (5) sowie mit einem im Pumpengehäuse mittels eines Pumpengriffes (15) verschiebbaren Kolben (13),
c) ein den Pumpendruckraum (20) mit dem Innenraum des Behälters (1) verbindendes Rückschlagventil (21),
gekennzeichnet durch folgendes Merkmal:
d) das als Haltegriff ausgebildete Pumpengehäuse (5) ist auch mit dem anderen Endbereich des Behälters (1) verbunden, wobei zwischen dem Pumpengehäuse (5) und dem Behälter (1) eine Handdurchgriffsöffnung (6) vorhanden ist und der Pumpengriff (15) auch im eingeschobenen Zustand über den Behälter (1) vorsteht.

2. Vorrichtung nach Anspruch 1, dadurch gekennzeichnet, daß der Behälter (1) eine im mittleren Bereich seiner Höhe abgeknickte Längsachse (3) aufweist, wobei der obere Abschnitt (1a) des Behälters parallel zur Achse (4) des Pumpengehäuses (5) verläuft, während der untere Abschnitt (1b) des Behälters einen spitzen Winkel mit der Achse des Pumpengehäuses bildet, so daß sich die Handdurchgriffsöffnung (6) nach oben zu erweitert.

3. Vorrichtung nach Anspruch 1, dadurch gekennzeichnet, daß der Behälter (1) an seinem dem Pumpengriff (15) abgewandten unteren Ende mit einem schraubbaren Boden (12) versehen ist, dessen Durchmesser mindestens der Summe der Durchmesser des Behälters (1) und des Pumpengehäuses (5) entspricht.

4. Vorrichtung nach Anspruch 3, dadurch gekennzeichnet, daß der kalottenförmig ausgebildete schraubbare Boden (12) an seiner Außenseite mit als Standfüße dienenden Rippen (42) versehen ist.

5. Vorrichtung nach Anspruch 1, dadurch gekennzeichnet, daß der Kolben (13) mit einem zur Begrenzung des im Pumpendruckraum (20) und im Innenraum des Behälters (1) erreichbaren Druckes dienenden Sicherheitsventil (18) versehen ist.

6. Vorrichtung nach Anspruch 1, dadurch gekennzeichnet, daß zur Bildung eines Entlüftungsventiles das Schraubgewinde (36) des Behälters (1) mit wenigstens einem Entlüftungskanal (37) versehen ist, der so angeordnet ist, daß nach einer ersten Teildrehung des Verschlußdeckels (11) eine Belüftung des Behälterinnenraumes erfolgt und erst nach einer weiteren Teildrehung ein benehmen des Verschlußdeckels (11) möglich ist.

7. Vorrichtung nach Anspruch 1, dadurch gekennzeichnet, daß das unmittelbar an den Boden (19) des Pumpendruckraumes (20) angesetzte Rückschlagventil (21) einen zum Pumpendruckraum hin offenen becherförmigen Ventilkörper (22) aufweist, dessen Umfangswandung wenigstens eine Luftdurchtrittsöffnung (23) enthält, die nach außen durch eine elastische Manschette (24) abgedeckt ist.

8. Vorrichtung nach Anspruch 1, dadurch gekennzeichnet, daß der Behälter (1) und der Verschlußdeckel (11) mit zur Begrenzung der Drehbewegung des Verschlußdeckels in der Schließstellung dienenden Anschlägen (38 bzw. 39) versehen sind.

9. Vorrichtung nach Anspruch 1, dadurch gekennzeichnet, daß die Außenwandung des Pumpengehäuses (5) mit einer die Griffigkeit erhöhenden Profilierung (5a) versehen ist.

10. Vorrichtung nach Anspruch 1, dadurch gekennzeichnet, daß der kalottenförmig ausgebildete Verschlußdeckel (11) an seiner Außenseite mit als Haltegriffe dienenden Rippen (40) versehen ist.

11. Vorrichtung nach wenigstens einem der Ansprüche 1 bis 10, dadurch gekennzeichnet, daß der einteilig mit dem Pumpengehäuse (5) hergestellte Behälter (1), der Boden (12), der Verschlußdeckel (11), der einteilig mit der Kolbenstange (14) hergestellte Pumpengriff (15) sowie ein Schraubdeckel (16) des Pumpengehäuses (5) im Spritzgußverfahren aus schlagfestem Kunststoff gefertigt sind.

## Revendications

1. Dispositif de conservation de balles de tennis sous pression, comprenant
a) un récipient tubulaire (1) muni à au moins une extrémité d'un couvercle obturateur (11) se vissant,
b) une pompe (2) à piston comprenant un carter (5) disposé à côté du récipient (1) et relié à l'une des parties extrêmes du récipient, ainsi qu'un piston (13) déplaçable dans le carter au moyen d'une poignée (15),
c) un clapet de retenue (21) qui relie la chambre de compression (20) de la pompe au volume interne du récipient (1),
caractérisé par la particularité suivante:
d) le carter (5) de la pompe conformé en poignée est également relié à l'autre partie extrême du récipient (1), une ouverture de préhension (6) existant entre le carter (5) de la pompe et le récipient (1) et la poignée (15) de pompage étant aussi saillante au-dessus du récipient (1) à l'état enfoncé.

2. Dispositif selon la revendication 1, caractérisé en ce que le récipient (1) présente un axe longitudinal (3) qui est coudé à mi-hauteur, la partie supérieure (1a) du récipient étant parallèle à l'axe (4) du carter (5) de la pompe, tandis que la partie inférieure (1b) du recipient inscrit un angle aigü avec l'axe du carter de la pompe, de sorte que le trou de préhension (6) s'élargit vers le haut.

3. Dispositif selon la revendication 1, caractérisé en ce que l'extrémité inférieure du récipient (1) qui est tournée à l'opposé de la poignée (15) de pompage comporte un fond (12) se vissant et dont le diamètre correspond au minimum à la somme des diamètres du récipient (1) et du carter (5) de la pompe.

4. Dispositif selon la revendication 3, caractérisé en ce que le fond (12) se vissant et ayant la forme d'une calotte comporte du côté extérieur des ailettes (42) formant des pieds d'assise.

5. Dispositif selon la revendication 1, caractérisé en ce que le piston (13) est équipé d'une soupape de sécurité (18) destinée à limiter la pression pouvant être atteinte dans la chambre de compression (20) de la pompe et dans le volume interne du récipient (1).

6. Dispositif selon la revendication 1, caractérisé en ce que le filetage (36) du récipient (1) comporte au moins un canal de ventilation (37) assurant la formation d'une soupape de purge et disposé de manière qu'à la fin d'une première rotation partielle du couvercle obturateur (11), il se produise une purge du volume interne du récipient et que l'enlèvement de ce couvercle (11) ne soit possible qu'à la fin d'une rotation partielle complémentaire.

7. Dispositif selon la revendication 1, caractérisé en ce que le clapet de retenue (21) rapporté directement sur le fond (19) de la chambre de compression (20) de la pompe comprend un corps (22) en forme de godet qui est ouvert vers la chambre de compression de la pompe et dont la cloison circonférencielle comprend au moins un trou (23) de passage d'air qui est recouvert du côté extérieur par un manchon élastique (24).

8. Dispositif selon la revendication 1, caractérisé en ce que le récipient (1) et le couvercle obturateur (11) comportent des butées (38 et 39) destinées à limiter le mouvement de rotation du couvercle à la position de fermeture.

9. Dispositif selon la revendication 1, caractérisé en ce que la paroi extérieure du carter (5) de la pompe comporte un profilage (5a) qui en améliore la préhension.

10. Dispositif selon la revendication 1, caractérisé en ce que le couvercle obturateur (11) en forme de calotte comporte du côté extérieur des ailettes (40) formant des poignées.

11. Dispositif selon au moins l'une des revendications 1 à 10, caractérisé en ce que le récipient réalisé en une pièce (1) avec le carter (5) de la pompe, le fond (12), le couvercle obturateur (11), la poignée de pompage (15) réalisée en pièce avec la tige (14) du piston ainsi que le couvercle (16) du carter (5) de la pompe qui se visse sont réalisés par injection en matière plastique résistant aux chocs.

## Claims

1. Device for storing tennis balls under pressure, comprising
a) a tubular container (1) which is provided with a screwable cover (11) on at least one end,
b) a piston pump (2) with a pump housing (5) arranged adjacent to the container (1) and connected to one end region of the container and with a piston (13) which is movable in the pump housing by means of a pump handle (15),
c) a non-return valve (21) which connects the pump pressure chamber (20) to the interior of the container (1),
characterised by the following feature:
d) the pump housing (15), which is constructed as a handle, is also connected to the other end region of the container (1) so that there is an opening (6) for a hand to reach through between the pump housing (5) and the container (1), and in the inserted state the pump handle (15) also projects over the container (1).

2. Device as claimed in claim 1, characterised in that the longitudinal axis (3) of the container (1) is bent in the central region of the height of the container so that the upper section (1a) of the container extends parallel to the axis (4) of the pump housing (5), whilst the lower section (1b) of the container forms an acute angle with the axis of the pump housing, so that the opening (6) for a hand to reach through widens towards the top.

3. Device as claimed in claim 1, characterised in that the container (1) is provided on its lower end facing away from the pump handle (15) with a screwable base (12) the diameter of which corresponds at least to the sum of the diameters of the container (1) and the pump housing (5).

4. Device as claimed in claim 3, characterised in that the hemispherical screwable base (12) is provided on its outer surface with ribs (42) which serve as feet for it to stand on.

5. Device as claimed in claim 1, characterised in that the piston (13) is provided with a safety valve (18) which serves to limit the pressure which can be reached in the pump pressure chamber (20) and in the interior of the container (1).

6. Device as claimed in claim 1, characterised in that in order to form an air vent valve the screw thread (36) of the container (1) is provided with at least one air vent channel (37) which is arranged in such a way that after a first partial rotation of the cover (11) air enters the interior of the container and only after a further partial rotation is it possible to remove the cover (11).

7. Device as claimed in claim 1, characterised in that the non-return valve (21) which is set directly on the base (19) of the pump pressure chamber (20) has a cup-shaped valve body (22) which is open towards the pump pressure chamber and has in its peripheral wall at least one air hole (23) which is covered towards the exterior by an elastic sleeve (24).

8. Device as claimed in claim 1, characterised in that the container (1) and the cover (11) are provided with stops (38 and 39 respectively) to limit the rotary movement of the cover in the closed position.

9. Device as claimed in claim 1, characterised in that the outer wall of the pump housing (5) is provided with a profile (5a) which increases the grip.

10. Device as claimed in claim 1, characterised in that the hemispherical cover (11) is provided on its outer surface with ribs (40) which serve as hand grips.

11. Device as claimed in at least one of claims 1 to 10, characterised in that the container (1) which is produced in one piece with the pump housing (5), the base (12), the cover (11), the pump handle (15) which is produced in one piece with the piston rod (14) and a screw cap (16) of the pump housing (5) are produced from impact-resistant plastic in an injection moulding process.
